# EUROPÄISCHE PATENTSCHRIFT

(11) **EP 2 202 171 B1**
(45) Veröffentlichungstag und Bekanntmachung des Hinweises auf die Patenterteilung: **01.02.2012**
(21) Anmeldenummer: 09176429.0
(22) Anmeldetag: 19.11.2009
(51) Int. Cl.: B65D 19/38

(54) **Vorrichtung zum Stapeln von Transportpaletten und Anordnung aus zwei Transportpaletten unter Verwendung der Vorrichtung**
Device for stacking transport palettes and assembly of two transport palettes using the device
Dispositif d'empilage de palettes de transport et agencement composé de deux palettes de transport en utilisant le dispositif

(30) Priorität: 29.12.2008 DE 102008063282
(43) Veröffentlichungstag der Anmeldung: 30.06.2010
(73) Patentinhaber: Deutsche Post AG, 53113 Bonn (DE)
(72) Erfinder: Ewe, Werner, 21493 Schwarzenbek (DE)
(74) Vertreter: Jostarndt, Hans-Dieter

(56) Entgegenhaltungen:
- FR-A1- 2 627 746
- FR-A1- 2 669 302
- GB-A- 1 101 136

## Beschreibung

Die Erfindung betrifft einerseits eine Vorrichtung zum Stapeln von Transportpaletten, insbesondere von Flachpaletten, mittels welcher wenigstens zwei Transportpaletten übereinander gestapelt werden können, gemäß dem Oberbegriff des Anspruchs 1. Andererseits betrifft die Erfindung eine Anordnung aus einer ersten Transportpalette, wenigstens einer weiteren Transportpalette und einer solchen Vorrichtung zum Stapeln der Transportpaletten, wobei die Transportpaletten vertikal übereinander gestapelt angeordnet sind.

Zum Transport von Stückgütern werden üblicherweise Transportpaletten eingesetzt, um mehrere Stückgüter gemeinsam zu transportieren. Die Stückgüter können auf der Transportpalette fixiert werden, indem sie beispielsweise mit Folie umwickelt werden. Die Dimensionen der Transportpaletten sind standardisiert, um sie mehrfach auf verschiedensten Anwendungsgebieten einsetzbar zu machen. Aufgrund der standardisierten Abmessungen können leere Paletten auf einfache Weise gestapelt werden. Wird eine Transportpalette mit Stückgütern beladen, bildet sich jedoch üblicherweise keine ebene obere Fläche aus, auf der eine weitere Palette sicher gestapelt werden könnte. Vielmehr können derartig beladene Paletten nur nebeneinander gelagert und transportiert werden, was einen erheblichen Platzbedarf bedeutet.

Aus der GB 1 101 136 A ist jedoch bekannt, auf eine Palette eine vier Wände umfassende Einheit anzubringen bzw. zu befestigen, die zum einen dafür vorgesehen ist, ein auf der Palette angeordnetes Stückgut während des Transports oder der Lagerung mittels der Wände zu umschließen. Ferner kann auf diese Einheit auch eine weitere Palette gestapelt werden, wobei hierfür an den jeweiligen gegeneinander verschwenkbaren Wänden zusätzliche streifenförmige Elemente vorgesehen sind, auf welcher die weitere Palette angeordnet werden kann, wobei die streifenförmigen Elemente an den oberen horizontalen Rändern der Wände derart einhängbar sind , dass sie sich jeweils horizontal von einer Wand bis zu einer benachbarten Wand erstrecken. Insgesamt gesehen ist es bei dieser bekannten Lösung erforderlich, die Wände der Einheit zunächst derart relativ zueinander anzuordnen, dass sie ein Aufstapeln der weiteren Palette möglich machen. Anschließend sind recht aufwendig die streifenförmigen Elemente an geeigneten Positionen an horizontalen Rändern der Wände einzuhängen, so dass die bekannte Einheit nur nach Durchführung aufwendiger Montageschritte für das Aufstapeln einer weiteren Palette verwendet werden kann. Aus der FR 2 669 302 A1 ist ferner eine Anordnung bekannt, die eine Palette und einen auf der Palette anbringbaren Behälter bzw. Container aus Wellpappe umfasst. Ferner sind aus der FR 2 627 746 A1 seinseitig offene Container bzw. Behälter aus Wellpappe bekannt, die durch Vorsehen von Stapelflächen an vorstehenden Randbereichen übereinander stapelbar sind.

Es ist daher die Aufgabe der vorliegenden Erfindung, eine Vorrichtung zum Stapeln von beladenen Transportpaletten bereitzustellen, die eine Alternative zu bekannten Lösungen darstellt und deren Haltemittel zum Halten einer weiteren aufgestapelten Transportpalette eine hohe Belastbarkeit aufweisen.

Die Aufgabe der Erfindung wird einerseits von einer Vorrichtung zum Stapeln von Transportpaletten mit den Merkmalen des unabhängigen Anspruchs 1 und andererseits von einer Anordnung mit den Merkmalen des unabhängigen Anspruchs 17 gelöst. Vorteilhafte Weiterbildungen der Erfindung ergeben sich aus den Unteransprüchen 2 bis 16.

Die erfindungsgemäße Vorrichtung zum Stapeln von Transportpaletten, insbesondere von Flachpaletten, mittels welcher wenigstens zwei Transportpaletten übereinander gestapelt werden können, zeichnet sich dadurch aus, dass sie zum einen Mittel zum Befestigen einer ersten Transportpalette und zum anderen Mittel zum Halten einer weiteren Transportpalette aufweist, wobei die Befestigungsmittel und die Haltemittel vertikal voneinander beabstandet angeordnet sind.

Die erfindungsgemäße Vorrichtung zeichnet sich ferner dadurch aus, dass die Haltemittel eher vertikale Stützschenkel aufweisen, mittels welchen horizontale Halteschenkel der Haltemittel an vertikal ausgerichteten Rahmenwänden eines Rahmens der Stapelvorrichtung abgestützt werden können, und dass die eher vertikalen Stützschenkel Einstecklaschen aufweisen, welche in Einstecknuten der vertikal ausgerichteten Rahmenwände des Rahmens der Stapelvorrichtung einsteckbar sind.

Für eine besonders hohe Belastbarkeit der Haltemittel ist es vorteilhaft, dass die Haltemittel eher vertikale Stützschenkel aufweisen, mittels welchen horizontale Halteschenkel der Haltemittel an vertikal ausgerichtete Rahmenwänden eines Rahmens der Stapelvorrichtung abgestützt werden können. Hierdurch kann auch die obere der Transportpaletten mit einem Transportgut beladen an der Stapelvorrichtung vorteilhaft aufgestapelt werden. Insbesondere Lasten bis 250 kg stellen vorliegend kein Problem dar. Dadurch, dass die eher vertikalen Stützschenkel Einstecklaschen aufweisen, welche in Einstecknuten der vertikal ausgerichteten Rahmenwände des Rahmens der Stapelvorrichtung einsteckbar sind, können die Haltemittel besonders stabil ausgelegt werden.

Dadurch, dass die Befestigungsmittel und die Haltemittel vertikal voneinander beabstandet angeordnet sind, ist es möglich, zwischen einer ersten Transportpalette, welche idealerweise an der Stapelvorrichtung befestigt ist, und einer mittels der Haltemittel an der Stapelvorrichtung angeordneten zweiten Transportpalette ein Zwischenvolumen zu schaffen, in welchem ein Transportgut der ersten Transportpalette untergebracht werden kann. Vorteilhafter Weise können hierdurch
zwei Transportpaletten übereinander gestapelt transportiert werden, obwohl insbesondere die untere der beiden Transportpaletten bereits mit einem Transportgut beladen ist.

Der Begriff "Transportpalette" beschreibt hierbei im Wesentlichen jegliche Paletten, auf welchen ein Transportgut bzw. Transportgüter auf einer entsprechend eben ausgebildeten Ladefläche aufgestellt und so mitsamt der Palette transportiert werden kann bzw. können. In der Regel handelt es sich hierbei um mehrwegfähige Flachpaletten, wie etwa Europaletten aus dem Tauschsystem des Europools mit einer Grundfläche von 0,96 m² und den Maßen 1200 x 800 x 144 mm. Vorliegende Transportpaletten können jedoch auch hiervon abweichende Maße aufweisen.

Um ein ausreichend großes Zwischenvolumen für ein Transportgut zwischen den übereinander gestapelten Transportpaletten bereitstellen zu können, ist es besonders vorteilhaft, wenn die Befestigungsmittel und die Haltemittel mehr als 20 cm, vorzugsweise mehr als 50 cm, vertikal voneinander beabstandet angeordnet sind.

Insbesondere in diesem Zusammenhang wird die Aufgabe der Erfindung auch von einer Anordnung aus einer ersten Transportpalette, wenigstens einer weiteren Transportpalette und einer Vorrichtung zum Stapeln der Transportpaletten gelöst, wobei die Transportpaletten vertikal übereinander gestapelt angeordnet sind, und zwischen zwei Transportpaletten ein Transportvolumen zum Anordnen von Transportgütern angeordnet ist.

Mittels einer derartigen Anordnung kann die Funktionalität einer Vorrichtung zum Stapeln von Transportpaletten vorteilhaft erweitert werden. Dies gilt insbesondere dann, wenn hinsichtlich einer derartigen Anordnung eine Stapelvorrichtung nach wenigstens einer der hier erläuterten Merkmalskombinationen verwendet wird.

Eine bevorzugte Ausführungsvariante sieht vor, dass die Stapelvorrichtung einen Rahmen mit vertikal ausgerichteten Rahmenwänden aufweist, wobei an dem Rahmen sowohl die Befestigungsmittel als auch die Haltemittel angeordnet sind. Mittels eines solchen Rahmens kann die Stapelvorrichtung baulich besonders einfach bereitgestellt werden. Darüber hinaus können die vertikal ausgerichteten Rahmenwände das vorstehend beschriebene Zwischenvolumen seitlich gut begrenzen, während das Zwischenvolumen unten und oben jeweils von einer Transportpalette eingeschlossen ist. Der Rahmen kann hierbei vorzugsweise von oben auf eine bereits beladene Transportpalette aufgesetzt werden und diese Transportpalette dann in Gestalt eines Transportpalettenrings konzentrisch umfassen.

Es versteht sich, dass sowohl die Befestigungsmittel als auch die Haltemittel in unterschiedlicher Weise an der Stapelvorrichtung realisiert sein können. Beispielsweise sind sie an dem Rahmen der Stapelvorrichtung durch externe Bauteile oder Bauteilgruppen verwirklicht.

Konstruktiv besonders einfach können die Befestigungsmittel jedoch bereitgestellt sein, wenn die Befestigungsmittel von einem Rahmen der Stapelvorrichtung ausgestaltbar sind.

Gleiches gilt auch hinsichtlich der Haltemittel, so dass eine vorteilhafte Ausführungsvariante vorsieht, dass vorteilhafter Weise auch die Haltemittel von einem Rahmen der Stapelvorrichtung ausgestaltbar sind.

Hinsichtlich der Befestigungsmittel ist es des Weiteren vorteilhaft, wenn die Befestigungsmittel an einer unteren Rahmenseite angeordnet sind. Hierdurch lässt sich die Stapelvorrichtung problemlos an einer unteren, vorzugsweise bereits mit einem Transportgut beladenen Transportpalette, befestigen.

Weisen die Befestigungsmittel Befestigungsschenkel auf, welche aus vertikalen Wandebenen von vertikal ausgerichteten Rahmenwänden eines Rahmens der Stapelvorrichtung ausstellbar an dem Rahmen der Stapelvorrichtung angeordnet sind, können die Befestigungsmittel konstruktiv besonders einfach gestaltet werden. Hierbei können die Befestigungsschenkel vorteilhafter Weise bereits an den Rahmenwänden angestanzt sein, sodass sie manuell einfach aus der vertikalen Wandebene heraus ausgestellt werden können.

Eine besonders gute und betriebssichere Verbindung zwischen einer Transportpalette und der Stapelvorrichtung kann erzielt werden, wenn die Befestigungsschenkel in den Rahmen der Stapelvorrichtung einklappbar an den vertikal ausgerichteten Rahmenwänden angeordnet sind. Beispielsweise werden die Befestigungsschenkel hierbei händisch nach innen gedrückt.

Besonders vorteilhaft ist es, wenn die Befestigungsschenkel unter einer Palettenladefläche und/oder zwischen Palettenfüßen einer Transportpalette einklappbar an dem Rahmen der Stapelvorrichtung angeordnet sind. Hierdurch kann zwischen der Stapelvorrichtung und der Transportpalette baulich besonders einfach und schnell ein Formschluss hergestellt werden, mittels welchem die Stapelvorrichtung und die Transportpalette betriebssicher miteinander verbunden sind.

Während die erste Transportpalette mittels der Befestigungsmittel an einer unteren Rahmenseite an der Stapelvorrichtung vorteilhaft befestigt werden kann, kann eine weitere Palette hiervon beabstandet vorteilhaft an der Stapelvorrichtung angeordnet werden, wenn die Haltemittel an einer oberen Rahmenseite eines Rahmens der Stapelvorrichtung angeordnet sind.

Weisen die Haltemittel horizontale Halteschenkel auf, welche aus vertikalen Wandebenen von vertikal ausgerichteten Rahmenwänden eines Rahmens der Stapelvorrichtung ausstellbar an dem Rahmen der Stapelvorrichtung angeordnet
sind, können auch die Haltemittel konstruktiv einfach an der Stapelvorrichtung gestaltet werden.

Die obere Transportpalette kann darüber hinaus sehr betriebssicher an der Stapelvorrichtung oberhalb der unteren Transportpalette angeordnet werden, wenn die horizontalen Halteschenkel Abstellflächen ausbilden, auf welchen eine Transportpalette abgestellt werden kann.

Einen außerordentlich guten Seitenhalt kann die obere der Transportpaletten an der Stapelvorrichtung erfahren, wenn die horizontalen Halteschenkel unterhalb eines oberen Rahmenrands der Stapelvorrichtung angeordnet sind. So können obere Randbereiche der Stapelvorrichtung die auf den horizontalen Halteschenkeln abgestellte Transportpalette seitlich gut abstützen und stabilisieren.

Selbst beladene Transportpaletten, welche mittels der Stapelvorrichtung übereinander gestapelt sind, können von einem entsprechend geeigneten Flurfördergerät, wie einem Gabelstapler oder einem Hubwagen, vorteilhaft befördert werden, wenn die Stapelvorrichtung Öffnungen zum Aufnehmen einer Hebevorrichtung für Transportpaletten aufweist. Diese Öffnungen können konstruktiv einfach an der Stapelvorrichtung gebildet werden, indem die Befestigungsschenkel manuell oder von einer Gabel eines Gabelstaplers nach innen eingedrückt werden.

Es versteht sich, dass die vorliegende Stapelvorrichtung aus vielen Werkstoffen hergestellt werden kann. Besonders vorteilhaft ist es, wenn die Stapelvorrichtung aus Pappe, insbesondere aus Wellpappe, hergestellt ist, da dies einfach, leicht und kostengünstig realisierbar ist. Insbesondere Wellpappe kann einfach vorkonfektioniert, zudem gewichtsmäßig leicht und dabei relativ stabil bereitgestellt werden. Da die Merkmale im Zusammenhang mit einer insbesondere aus Wellpappe hergestellten Stapelvorrichtung herkömmliche Stapelvorrichtungen bereits vorteilhaft weiterentwickelt, sind diese Merkmale auch ohne die übrigen Merkmale der vorliegenden Erfindung vorteilhaft.

Außergewöhnlich platzsparend kann die Stapelvorrichtung gelagert und transportiert werden, wenn die Stapelvorrichtung faltbar gestaltet ist. Auch dies lässt sich mit einer Stapelvorrichtung aus Wellpappe besonders einfach bewerkstelligen.

Weitere Vorteile, Ziele und Eigenschaften der vorliegenden Erfindung werden anhand der nachfolgenden Beschreibung anliegender Zeichnung erläutert, in welcher beispielhaft ein Ausführungsbeispiel einer Vorrichtung zum Stapeln von Transportpaletten dargestellt ist.

Es zeigen:
- Fig. 1: schematisch eine perspektivische Ansicht einer Stapelvorrichtung für Transportpaletten mit Mitteln zum Befestigen einer ersten Transportpalette und mit Mitteln zum Halten einer weiteren Transportpalette, wobei die Befestigungsmittel und die Haltemittel vertikal voneinander beabstandet an der Stapelvorrichtung angeordnet sind;
- Fig. 2: schematisch eine Detailansicht der Befestigungsmittel der Stapelvorrichtung aus Fig. 1; und
- Fig. 3: schematisch eine Detailansicht der Haltemittel der Stapelvorrichtung aus den Figuren 1 und 2.

Die in der Fig. 1 gezeigte Stapelvorrichtung 1 ist von oben über eine erste, untere Transportpalette 2 bis auf einem Untergrund 3 aufgesetzt. Die Transportpalette 2 ist bei diesem Ausführungsbeispiel als eine Flachpalette mit einer ebenen Palettenladefläche 4 und hier nicht näher gezeigten Palettenfüßen ausgebildet, wobei auf der Palettenladefläche 4 der besseren Übersichtlichkeit noch kein Transportgut angeordnet ist.

Die Stapelvorrichtung 1 weist einen Rahmen 5 aus Wellpappe 6 auf, wie insbesondere nach der Detaildarstellung gemäß der Fig. 3 zusätzlich gut verdeutlicht ist.

Der Rahmen 5 ist um die erste, untere Transportpalette 2 herum angeordnet und umfasst insgesamt vier im Wesentlichen vertikal ausgerichtete Rahmenwände 7, 8, 9 und 10. Jede vertikal ausgerichtete Rahmenwand 7, 8, 9 und 10 bildet eine vertikale. Wandebene 11 (hier nur beispielhaft beziffert) der Stapelvorrichtung 1 aus.

An der unteren Rahmenseite 12 des Rahmens 5 sind Befestigungsmittel 13 (hier nur exemplarisch beziffert) vorgesehen, mittels welchen eine Formschlussverbindung 14 (siehe insbesondere Fig. 2) zwischen der Stapelvorrichtung 1 und der ersten, unteren Transportpalette 2 hergestellt werden kann. Die Befestigungsmittel 13 sind baulich besonders einfach von dem Rahmen 5 der Stapelvorrichtung 1 ausgestaltet. Hierzu sind im Wesentlichen Befestigungsschenkel 15 (lediglich exemplarisch beziffert) der Befestigungsmittel 13 an die vertikal ausgerichteten Rahmenwände 7 bis 10 angestanzt, wobei die Befestigungsschenkel 15 nach innen in den Rahmen 5 eingedrückt werden können. Hierbei verlagern sich dann die Befestigungsschenkel 15 zwischen oberen Palettenbrettern 16 (siehe Fig. 1) der ersten, unteren Transportpalette 2 und unteren Palettenbrettern 17 (siehe Fig. 2) dieser ersten, unteren Transportpalette 2, wobei die Befestigungsschenkel 15 dann zwischen den Palettenbrettern 16 und 17 formschlüssig verklemmt sind.

An der oberen Rahmenseite 18 des Rahmens 5 sind des Weiteren noch Haltemittel 19 (hier ebenfalls nur exemplarisch beziffert) an den vertikal ausgerichteten Rahmenwänden 7 bis 10 angeordnet, wobei vorliegend die Haltemittel 19 baulich einfach ebenfalls von dem Rahmen 5 ausgestaltet sind.

Die Haltemittel 19 sind hierbei derart von den Befestigungsmitteln 13 vertikal 20 beabstandet angeordnet, dass zwischen einer auf den Haltemitteln 19 abgestellten weiteren, oberen Transportpalette (hier nicht gezeigt) und der ersten, unteren Transportpalette 2 ein Transportvolumen 21 geschaffen ist.

Zum sicheren Aufnehmen und Halten der weiteren, oberen Transportpalette 2 umfassen die Haltemittel 19 horizontale Halteschenkel 22, welche entsprechende Abstellflächen 23 für die weitere, obere Transportpalette ausbilden. Die horizontalen Halteschenkel 22 stützen sich hierbei mittels in etwa vertikal ausgerichteter Stützschenkel 24 innen an dem Rahmen 5 ab.

Erfindungsgemäß greifen die eher vertikalen Stützschenkel 24 mit Einstecklaschen 25 in hierzu korrespondierende Einstecknuten 26 ein, welche in den vertikal ausgerichteten Rahmenwänden 7 bis 10 eingelassen sind. Somit können selbst größere Lasten von den Haltemitteln 19 gehalten bzw. getragen werden, sodass auch die weitere, obere Transportpalette mit einem Transportgut versehen sein kann.

### Bezugszeichenliste:

- 1: Stapelvorrichtung
- 2: Transportpalette
- 3: Untergrund
- 4: Palettenladefläche
- 5: Rahmen
- 6: Wellpappe
- 7: erste vertikal ausgerichtete Rahmenwand
- 8: zweite vertikal ausgerichtete Rahmenwand
- 9: dritte vertikal ausgerichtete Rahmenwand
- 10: vierte vertikal ausgerichtete Rahmenwand
- 11: vertikale Wandebene
- 12: untere Rahmenseite
- 13: Befestigungsmittel
- 14: Formschlussverbindung
- 15: Befestigungsschenkel
- 16: oberes Palettenbrett
- 17: unteres Palettenbrett
- 18: obere Rahmenseite
- 19: Haltemittel
- 20: vertikal
- 21: Transportvolumen
- 22: horizontaler Halteschenkel
- 23: Abstellfläche
- 24: vertikaler Stützschenkel
- 25: Einstecklasche
- 26: Einstecknut

## Patentansprüche

1. Vorrichtung (1) zum Stapeln von Transportpaletten (2), insbesondere von Flachpaletten, mittels welcher wenigstens zwei Transportpaletten (2) übereinander gestapelt werden können, wobei die Stapelvorrichtung (1) Mittel (13) zum Befestigen einer ersten Transportpalette (2) und Mittel (19) zum Halten einer weiteren Transportpalette aufweist, wobei die Befestigungsmittel (13) und die Haltemittel (19) vertikal (20) voneinander beabstandet angeordnet sind,
**dadurch gekennzeichnet,**
**dass** die Haltemittel (19) eher vertikale Stützschenkel (24) aufweisen, mittels welchen horizontale Halteschenkel (22) der Haltemittel (19) an vertikal ausgerichteten Rahmenwänden (7, 8, 9, 10) eines Rahmens (5) der Stapelvorrichtung (1) abgestützt werden können, und dass die eher vertikalen Stützschenkel (24) Einstecklaschen (25) aufweisen, welche in zu den Einstecklaschen korrespondierenden Einstecknuten (26), welche in den vertikal ausgerichteten Rahmenwände (7, 8, 9, 10) des Rahmens (5) der Stapelvorrichtung (1) eingelassen sind, einsteckbar sind.

2. Vorrichtung nach Anspruch 1,
**dadurch gekennzeichnet,**
**dass** die Befestigungsmittel (13) und die Haltemittel (19) mehr als 20 cm, vorzugsweise mehr als 50 cm, vertikal (20) voneinander beabstandet angeordnet sind.

3. Vorrichtung nach Anspruch 1 oder 2,
**dadurch gekennzeichnet,**
**dass** die Stapelvorrichtung (1) einen Rahmen (5) mit vertikal ausgerichteten Rahmenwänden (7, 8, 9, 10) aufweist, wobei an dem Rahmen (5) sowohl die Befestigungsmittel (13) als auch die Haltemittel (19) angeordnet sind.

4. Vorrichtung nach einem der Ansprüche 1 bis 3,
**dadurch gekennzeichnet,**
**dass** die Befestigungsmittel (13) von einem Rahmen (5) der Stapelvorrichtung (1) ausgestaltbar sind.

5. Vorrichtung nach einem der Ansprüche 1 bis 4,
**dadurch gekennzeichnet,**
**dass** die Befestigungsmittel (13) an einer unteren Rahmenseite (12) angeordnet sind.

6. Vorrichtung nach einem der Ansprüche 1 bis 5,
**dadurch gekennzeichnet,**
**dass** die Befestigungsmittel (13) Befestigungsschenkel (15) aufweisen, welche aus vertikalen Wandebenen (11) von vertikal ausgerichteten Rahmenwänden (7, 8, 9, 10) eines Rahmens (5) der Stapelvorrichtung (1) ausstellbar an dem Rahmen (5) der Stapelvorrichtung (1) angeordnet sind.

7. Vorrichtung nach Anspruch 6,
**dadurch gekennzeichnet,**
**dass** die Befestigungsschenkel (15) in den Rahmen (5) der Stapelvorrichtung (1) einklappbar an den vertikal ausgerichteten Rahmenwänden (7, 8, 9, 10) angeordnet sind.

8. Vorrichtung nach Anspruch 6 oder 7,
**dadurch gekennzeichnet,**
**dass** die Befestigungsschenkel (15) unter einer Palettenladefläche (4) und/oder zwischen Palettenfüßen einer Transportpalette (2) einklappbar an dem Rahmen (5) der Stapelvorrichtung (1) angeordnet sind.

9. Vorrichtung nach einem der Ansprüche 1 bis 8,
**dadurch gekennzeichnet,**
**dass** die Haltemittel (19) von einem Rahmen (5) der Stapelvorrichtung (1) ausgestaltbar sind.

10. Vorrichtung nach einem der Ansprüche 1 bis 9,
**dadurch gekennzeichnet,**
**dass** die Haltemittel (19) an einer oberen Rahmenseite (18) eines Rahmens (5) der Stapelvorrichtung (1) angeordnet sind.

11. Vorrichtung nach einem der Ansprüche 1 bis 10,
**dadurch gekennzeichnet,**
**dass** die Haltemittel (19) horizontale Halteschenkel (22) aufweisen, welche aus vertikalen Wandebenen (11) von vertikal ausgerichteten Rahmenwänden (7, 8, 9, 10) eines Rahmens (5) der Stapelvorrichtung (1) ausstellbar an dem Rahmen (5) der Stapelvorrichtung (1) angeordnet sind.

12. Vorrichtung nach Anspruch 11,
**dadurch gekennzeichnet,**
**dass** die horizontalen Halteschenkel (22) Abstellflächen (23) ausbilden, auf welchen eine Transportpalette abgestellt werden kann.

13. Vorrichtung nach Anspruch 11 oder 12,
**dadurch gekennzeichnet,**
**dass** die horizontalen Halteschenkel (22) unterhalb eines oberen Rahmenrands der Stapelvorrichtung (1) angeordnet sind.

14. Vorrichtung nach einem der Ansprüche 1 bis 13,
**dadurch gekennzeichnet,**
**dass** die Stapelvorrichtung (1) Öffnungen zum Aufnehmen einer Hebevorrichtung für Transportpaletten (2) aufweist.

15. Vorrichtung nach einem der Ansprüche 1 bis 14,
**dadurch gekennzeichnet,**
**dass** die Stapelvorrichtung (1) aus Pappe, insbesondere aus Wellpappe (6), hergestellt ist.

16. Vorrichtung nach einem der Ansprüche 1 bis 15,
**dadurch gekennzeichnet,**
**dass** die Stapelvorrichtung (1) faltbar gestaltet ist.

17. Anordnung aus einer ersten Transportpalette (2), wenigstens einer weiteren Transportpalette und einer Vorrichtung (1) zum Stapeln der Transportpaletten (2), wobei die Transportpaletten (2) vertikal (20) übereinander gestapelt angeordnet sind,
**dadurch gekennzeichnet,**
**dass** die Vorrichtung (1) zum Stapeln der Transportpaletten (2) nach einem der Ansprüche 1 bis 16 ausgebildet ist und zwischen zwei Transportpaletten (2) ein Transportvolumen (21) zum Anordnen von Transportgütern angeordnet ist.

## Claims

1. A device (1) for stacking transport pallets (2), especially flat pallets, by means of which at least two transport pallets (2) can be stacked one above the other, whereby the stacking device (1) has means (13) for fastening a first transport pallet (2) and means (19) for holding another transport pallet, whereby the fastening means (13) and the holding means (19) are arranged vertically (20) at a distance from each other,
**characterized in that**
the holding means (19) have rather vertical support legs (24) by means of which horizontal holding legs (22) of the holding means (19) can be supported on vertically oriented walls (7, 8, 9, 10) of a frame (5) of the stacking device (1), and **in that** the rather vertical support legs (24) have insertion tabs (25) which can be inserted into insertion grooves (26) matching the insertion tabs and which are formed in the vertically oriented walls (7, 8, 9, 10) of the frame (5) of the stacking device (1).

2. The device according to claim 1,
**characterized in that**
the fastening means (13) and the holding means (19) are arranged at a distance of more than 20 cm, preferably more than 50 cm, vertically (20) from each other.

3. The device according to claim 1 or 2,
**characterized in that**
the stacking device (1) has a frame (5) with vertically oriented walls (7, 8, 9, 10), whereby the fastening means (13) as well as the holding means (19) are arranged on the frame (5).

4. The device according to one of claims 1 to 3,
**characterized in that**
the fastening means (13) can be formed by a frame (5) of the stacking device (1).

5. The device according to one of claims 1 to 4,
**characterized in that**
the fastening means (13) are arranged on a lower side (12) of the frame.

6. The device according to one of claims 1 to 5,
**characterized in that**
the fastening means (13) have fastening legs (15) that are arranged on the frame (5) of the stacking device (1) so that they can extend from vertical wall surfaces (11) of vertically oriented walls (7, 8, 9, 10) of a frame (5) of the stacking device (1).

7. The device according to claim 6,
**characterized in that**
the fastening legs (15) are arranged on the vertically oriented frame walls (7, 8, 9, 10) in such a way that they can be folded into the frame (5) of the stacking device (1).

8. The device according to claim 6 or 7,
**characterized in that**
the fastening legs (15) are arranged on the frame (5) of the stacking device (1) in such a way that they can be folded in underneath a pallet loading surface (4) and/or between pallet feet of a transport pallet (2).

9. The device according to one of claims 1 to 8,
**characterized in that**
the holding means (19) can be formed by a frame (5) of the stacking device (1).

10. The device according to one of claims 1 to 9,
**characterized in that**
the holding means (19) are arranged on an upper part (18) of a frame (5) of the stacking device (1).

11. The device according to one of claims 1 to 10,
**characterized in that**
the holding means (19) have horizontal holding legs (22) that are arranged on the frame (5) of the stacking device (1) so that they can extend from vertical wall surfaces (11) of vertically oriented walls (7, 8, 9, 10) of a frame (5) of the stacking device (1).

12. The device according to claim 11,
**characterized in that**
the horizontal holding legs (22) form placement surfaces (23) onto which a transport pallet can be placed.

13. The device according to claim 11 or 12,
**characterized in that**
the horizontal holding legs (22) are arranged underneath an upper frame edge of the stacking device (1).

14. The device according to one of claims 1 to 13,
**characterized in that**
the stacking device (1) has openings for receiving a hoisting device for transport pallets (2).

15. The device according to one of claims 1 to 14,
**characterized in that**
the stacking device (1) is made of cardboard, especially of corrugated cardboard.

16. The device according to one of claims 1 to 15,
**characterized in that**
the stacking device (1) is designed so as to be foldable.

17. An arrangement consisting of a first transport pallet (2), of at least another transport pallet and of a device (1) for stacking the transport pallet (2), whereby the transport pallets (2) are arranged so as to be stacked vertically (20) one above the other,
**characterized in that**
the device (1) for stacking the transport pallets (2) is configured according to one of claims 1 to 16 and a transport volume (21) for receiving transport goods is formed by the device (1) arranged between the two transport pallets (2).

## Revendications

1. Dispositif (1) pour empiler des palettes de transport (2), et plus particulièrement des palettes plates, au moyen duquel au moins deux palettes de transport (2) peuvent être empilées l'une sur l'autre, le dispositif d'empilage (1) comportant des moyens (13) pour fixer une première palette de transport (2) et des moyens (19) pour maintenir une autre palette de transport, les moyens de fixation (13) et les moyens de maintien (19) étant agencés vericalement à distance les uns des autres, **caractérisé en ce que** les moyens de maintien (19) comportent des ailes d'appui (24) plutôt verticales au moyen desquelles des ailes de maintien horizontales (22) des moyens de maintien (19) peuvent être mises en appui contre des parois de châssis orientées verticalement (7, 8, 9, 10) d'un châssis (5) du dispositif d'empilage (1) et **en ce que** les ailes d'appui (24) plutôt verticales comportent des pattes insérables (25) qui peuvent être insérées dans des rainures d'insertion (26) qui correspondent aux pattes insérables et sont ménagées dans les parois de châssis orientées verticalement (7, 8, 9, 10) du châssis (5) du dispositif d'empilage (1).

2. Dispositif selon la revendication 1, **caractérisé en ce que** les moyens de fixation (13) et les moyens de maintien (19) sont agencés verticalement (20) à une distance de plus de 20 cm, et de préférence de plus de 50 cm entre eux.

3. Dispositif selon la revendication 1 ou 2, **caractérisé en ce que** le dispositif d'empilage (1) comporte un châssis (5) avec des parois de châssis orientées verticalement (7, 8, 9, 10), tant les moyens de fixation (13) que les moyens de maintien (19) étant agencés au niveau du châssis (5).

4. Dispositif selon l'une des revendications 1 à 3, **caractérisé en ce que** les moyens de fixation (13) peuvent être réalisés par un châssis (5) du dispositif d'empilage (1).

5. Dispositif selon l'une des revendications 1 à 4, **caractérisé en ce que** les moyens de fixation (13) sont agencés sur un côté inférieur de châssis (12).

6. Dispositif selon l'une des revendications 1 à 5, **caractérisé en ce que** les moyens de fixation (13) comportent des ailes de fixation (15) qui sont agencées sur le châssis (5) du dispositif d'empilage (1) de manière à pouvoir être écartées de plans de paroi verticaux (11) de parois de châssis orientées verticalement (7, 8, 9, 10) d'un châssis (5) du dispositif d'empilage (1).

7. Dispositif selon la revendication 6, **caractérisé en ce que** les ailes de fixation (15) sont agencées sur les parois de châssis orientées verticalement (7, 8, 9, 10) de manière à pouvoir être rabattues dans le châssis (5) du dispositif d'empilage (1).

8. Dispositif selon la revendication 6 ou 7, **caractérisé en ce que** les ailes de fixation (15) sont agencées sur le châssis (5) du dispositif d'empilage (1) de manière à pouvoir être rabattues en dessous d'une surface de chargement de palettes (4) et/ou entre des pieds de palette d'une palette de transport (2).

9. Dispositif selon l'une des revendications 1 à 8, **caractérisé en ce que** les moyens de maintien (19) peuvent être réalisés par un châssis (5) du dispositif d'empilage (1).

10. Dispositif selon l'une des revendications 1 à 9, **caractérisé en ce que** les moyens de maintien (19) sont agencés sur un côté supérieur de châssis (18) d'un châssis (5) du dispositif d'empilage (1).

11. Dispositif selon l'une des revendications 1 à 10, **caractérisé en ce que** les moyens de maintien (19) comportent ailes de maintien horizontales (22) qui sont agencées sur le châssis (5) du dispositif d'empilage (1) de manière à pouvoir être écartées de plans de paroi verticaux (11) de parois de châssis orientées verticalement (7, 8, 9, 10) d'un châssis (5) du dispositif d'empilage (1).

12. Dispositif selon la revendication 11, **caractérisé en ce que** les ailes de maintien horizontales (22) forment des surfaces de pose (23) sur lesquelles une palette de transport peut être déposée.

13. Dispositif selon la revendication 11 ou 12, **caractérisé en ce que** les ailes de maintien horizontales (22) sont agencées en contrebas d'un bord de châssis supérieur du dispositif d'empilage (1).

14. Dispositif selon l'une des revendications 1 à 13, **caractérisé en ce que** le dispositif d'empilage (1) comporte des ouvertures pour loger un dispositif de levage pour palettes de transport (2).

15. Dispositif selon l'une des revendications 1 à 14, **caractérisé en ce que** le dispositif d'empilage (1) est fabriqué en carton, et plus particulièrement en carton ondulé (6).

16. Dispositif selon l'une des revendications 1 à 15, **caractérisé en ce que** le dispositif d'empilage (1) est réalisé sous forme pliable.

17. Ensemble composé d'une première palette de transport (2), d'au moins une autre palette de transport et d'un dispositif (1) pour empiler les palettes de transport (2), les palettes de transport (2) étant disposées en empilement vertical (20) les unes sur les autres, **caractérisé en ce que** le dispositif (1) pour empiler les palettes de transport (2) est réalisé selon l'une des revendications 1 à 16 et **en ce qu'**est situé, entre deux palettes de transport (2), un volume de transport (21) pour disposer des marchandises de transport.
